# NEUE EUROPÄISCHE PATENTSCHRIFT

(11) **EP 0 858 515 B2**
(45) Veröffentlichungstag und Bekanntmachung des Hinweises auf die Entscheidung über den Einspruch: **30.07.2003**
(45) Hinweis auf die Patenterteilung: 30.06.1999
(21) Anmeldenummer: 96937279.6
(22) Anmeldetag: 29.10.1996
(51) Int. Cl.: C21C 5/46

(54) **WECHSELVORRICHTUNG FÜR EINE BLASLANZE**
EXCHANGE DEVICE FOR A BLOW LANCE
DISPOSITIF POUR REMPLACEMENT D'UNE LANCE DE SOUFFLAGE

(30) Priorität: 04.11.1995 DE 19541199
(43) Veröffentlichungstag der Anmeldung: 19.08.1998
(73) Patentinhaber: Thyssen Stahl AG, 47167 Duisburg (DE)
(72) Erfinder: KEMPKEN, Hans-Hermann, D-46569 Hünxe (DE); KOMPA, Manfred, D-45701 Herten (DE); GOJ, Helmut, W., D-47475 Kamp-Lintfort (DE)
(74) Vertreter: Simons, Johannes, Dipl.-Ing.
(86) Internationale Anmeldenummer: EP9604693
(87) Internationale Veröffentlichungsnummer: WO97017474

(56) Entgegenhaltungen:
- EP-A- 0 441 767
- EP-A- 0 464 427
- EP-A- 0 553 432
- DE-A- 3 828 928
- DE-B- 1 265 179
- DE-B- 2 512 487
- DE-C- 2 816 399

## Beschreibung

Die Erfindung betrifft eine Wechselvorrichtung nach dem Oberbegriff des Anspruchs 1.

Blaslanzen werden eingesetzt, um beispielsweise Sauerstoff in einen Konverter während der Herstellung von Stahl einzublasen. Das Problem bei derart eingesetzten Blaslanzen besteht darin, daß diese nach einer bestimmten Gebrauchsdauer abgenutzt sind und ausgewechselt werden müssen.

Um eine vorzeitige Beschädigung der Blaslanze durch die im Bereich des Konverters vorhandenen hohen Umgebungstemperaturen zu vermeiden, wird das Blasrohr, durch das das in den Konverter eingeblasene Gas geleitet wird, mittels eines Kühlmittels, zumeist Wasser, gekühlt Zu diesem Zweck sind die Blaslanzen üblicherweise mit einem Doppelmantel versehen, der zwei miteinander verbundene koaxial zueinan- i der und zu dem Blasrohr angeordnete Kammern umschließt. In die erste, unmittelbar an das Blasrohr angrenzende Kammer wird das Kühlmittel eingeleitet und strömt anschließend entlang dem Blasrohr bis annähernd zu dessen Spitze und von dort durch die zweite Kammer zum Auslaß des Kühlmittelmantels zurück.

Zum Anschluß der Blasfluid- und Kühlmittelversorgungsleitung sowie der Kühlmittelabfuhrleitung sind herkömmliche Blaslanzen mit Flanschen versehen, an die die betreffenden Leitungen in herkömmlicher Weise anschließbar sind. Diese Art der Verbindung zwischen den Versorgungs- und Abfuhrleitungen bringt bei einem Auswechseln einer derartiger Blaslanze das Problem mit sich, daß eine erhebliche Zeit für das Lösen und Anschließen der Leitungen erforderlich ist. Darüber hinaus ist es bei derartigen Anschlüssen zwischen den Versorgungs- bzw. Abfuhrleitungen und der Blaslanze nicht möglich, den Auswechselvorgang zu automatisieren. Statt dessen muß in Kauf genommen werden, daß, um eine Gefährdung der mit dem Auswechseln der Blaslanze befaßten Monteure zu vermeiden, der Betrieb der Blaslanze für lange Zeit unterbrochen wird.

Die für ein Auswechseln der Blaslanze erforderliche Zeit kann mit Hilfe einer Vorrichtung verkürzt werden, die in der europäischen Patentanmeldung EP 0 464 427 A2 beschrieben ist. Bei dieser bekannten Wechselvorrichtung ist der Abschnitt, welcher bei den zuvor beschriebenen Blaslanzen zum Anschluß der Versorgungs- und Abfuhrleitungen vorgesehen ist, einem separaten Kupplungskopf zugeordnet. Der Kupplungskopf ist auf einem Gestell befestigt, das darüber hinaus ein hydraulisch betätigbares Hubsystem umfaßt. In das Hubsystem ist der übrige Teil der Blaslanze derart einhängbar, daß das betreffende Ende der Blaslanze in die Aufnahme des Kupplungskopfs einführbar ist Dabei ist sowohl die Endöffnung des Blasrohres als auch der Ein- und Auslaß des Kühlmantels auf der endseitigen Stirnfläche der Blaslanze angeordnet. In entsprechender Weise sind die Anschlüsse für die Kühlmittelzufuhrund Abfuhr sowie die Blasfluidzufuhr auf dem der Stimfläche der Blaslanze zugeordneten Boden der Aufnahme des Kupplungskopfes angeordnet.

Während des Einsatzes der bekannten Blaslanze hält die hydraulische Hubvorrichtung die endseitige Stirnfläche der Blaslanze ständig in Anlage an die Bodenfläche der Aufnahme, um eine gleichbleibende Abdichtung von Blasrohr, Kühlmitteleinlaß und -auslaß zu gewährleisten. Dabei sind für das Aufrechterhalten einer dichten Verbindung erhebliche Anpreßkräfte wegen des beträchtlichen Drucks erforderlich, mit dem das Kühlmittel und das Blasfluid in die Blaslanze eingeleitet werden.

Eine auder Vorrichtung ist aus der Europäischen Patentanmeldung EP 0 441 767 A2 bekannt Bei dieser Vorrichtung sind die Anschlüsse für die Kühlmittelzu- und -abfuhr der Blaslanze gemeinsam mit dem Anschluß für das Blasfluid auf einer seitlichen befestigten Platte angeordnet Der Kupplungskopf der bekannten Vorrichtung, mit dem die Blaslanze lösbar verkoppelbar ist, weist eine ebenfalls eine Platte auf, auf der die Anschlüsse für das Blasfluid und das Kühlmittel in entsprechender Weise angeordnet , sind. Auch bei dieser bekannten Vorrichtung wird eine hydraulisch arbeitende Vorrichtung eingesetzt, um die Anschlüsse des Kupplungskopfes dicht gegen die Anschlüsse der Blaslanze zu pressen.

Die voranstehend erläuterten bekannten Wechselvorrichtungen ermöglichen es zwar, eine Blaslanze innerhalb kurzer Zeit auszuwechseln. Sie haben jedoch den Nachteil, daß aufwendige und sowohl hinsichtlich ihrer Anschaffung als auch hinsichtlich ihrer Wartung kostenaufwendige hydraulische Hub- und Anpresseinrichtungen erforderlich sind, um ein dauerhaft dichtes, sicheres Anpressen der Blaslanze an die Anschlüsse für die Kühlmittelzufuhr und das Blasfluid zu gewährleisten.

Aus der US-Patentschrift US 3 170 977 ist eine die Merkmale des Oberbegriffs des Anspruchs 1 aufweisende Wechselvorrichtung für eine Blaslanze bekannt, bei der die Einlaß- und die Auslaßöffnung des Kühlmantels axial beabstandet angeordnet sind. Die Öffnungen für den Ein- und Auslaß sind dabei als Ringspalte ausgebildet, die in Richtung des der Wechselvorrichtung zugeordneten Endes der Blaslanze geöffnet sind.

Bei in die Aufnahme des Kupplungskopfes eingeschobener Blaslanze sind bei der aus der US-Patentschrift bekannten Vorrichtung innerhalb der Aufnahme zwei achsial beabstandete Kammern gebildet, von denen die eine mit dem Kühlmitteleinlaß und die andere mit dem Kühlmittelauslaß der Blaslanze verbunden ist. In der mit dem Kühlmitteleinlaß verbundenen Kammer mündet die Zufuhrleitung der Kühlmittelversorgung, während die mit dem Kühlmittelauslaß verbundene Kammer an die Kühlmittelablußleitung der Kühlmittelversorgung angeschlossen ist. Auf diese Weise ist der Kühlmantel der Blaslanze über die Kammern mit der Kühlmittelversorgung verbunden.

Zur Abdichtung der in Richtung der Blaslanzenspitze zuunterst angeordneten Kammer gegenüber der Umgebung ist bei der bekannten Vorrichtung ein Dichtungsring vorgesehen. Gegen diesen Dichtring wird die ebenfalls ringförmige Stirnfläche der äußeren Wand des Kühlmantels mittels einer mechanischen Verriegelungseinrichtung gedrückt, welche eine in die Aufnahme der Vorrichtung gerichtete achsiale Kraft auf die Blaslanze ausübt.

Ein Vorteil eines derartigen Anschlusses des Kühlmantels der Blaslanze an die Kühlmittelversorgung über im Bereich der Aufnahme ausgebildete Kammern besteht darin, daß bei einem Wechsel der Blaslanze der technische Aufwand für das An- und Abkoppeln gering und die Handhabung einfach ist. So kann bei der bekannten Wechselvorrichtung die Blaslanze in einer einfachen Bewegung aus der Aufnahme gezogen werden, sobald die Verriegelungseinrichtung gelöst worden ist. Nachteilig an der bekannten Vorrichtung ist jedoch, daß, ähnlich wie bei den zuvor erläuterten bekannten Vorrichtungen, zur Verriegelung der Blaslanze in der Aufnahme der Vorrichtung erhebliche achsiale Kräfte aufgebracht werden müssen, um die sichere Abdichtung der Kämmern insbesondere gegenüber der Umgebung zu gewährleisten. Darüber hinaus muß die Verriegelungseinrichtung geeignet sein, Lageänderungen der Ringfläche der äußeren Kühlmantelwand auszugleichen, welche aufgrund von durch Temperaturveränderungen und Verschleiß verursachten Längenänderungen der Blaslanze entstehen.

Die Aufgabe der Erfindung besteht darin, ausgehend von dem voranstehend erläuterten Stand der Technik mit einfachen Mitteln eine Wechselvorrichtung für Blaslanzen zu schaffen, bei welcher der Aufwand für das Halten der Blaslanze in der Aufnahme verringert ist.und bei der gleichzeitig die Dichtheit der Kammern bei eingeführter Blaslanze auch unter ungünstigen Betriebsbedingungen mit hoher Sicherheit gewährleistet ist.

Diese Aufgabe wird durch eine gemäß Anspruch 1 ausgebildete wechselvorrichtung gelöst.

Die erfindungsgemäße Ausgestaltung der Blaslanze und des Kupplungskopfes ermöglicht es, die Abdichtung der einzelnen Ein- und Ausgänge der Blaslanze durch ein einfaches Einschieben der Blaslanze in die Aufnahme zu bewerkstelligen. Eine aufwendige Haltevorrichtung ist nach dem Einführen der Blaslanze in die Aufnahme nicht mehr erforderlich. Ebensowenig werden elektrische, hydraulische oder pneumatische Einrichtungen für den Kupplungsvorgang benötigt. Statt dessen kann eine einfache Kupplungsmechanik verwendet werden, wobei die im Bereich der jeweiligen Dichtungsflächen eingesetzten Dichtmittel stets ausreichend, um eine zuverlässige Abdichtung der einzelnen Anschlüsse der Blaslanze während deren Betrieb zu gewährleisten. Auf diese Weise ist durch die Erfindung eine kostengünstige herstellbare Wechselvorrichtung geschaffen, die bei hoher Betriebssicherheit ein einfach durchführbares Auswechseln der Lanze ermöglicht.

Indem bei in die Aufnahme des Kupplungskopf eingeschobener Blaslanze im Bereich des Anschlusses für die Kühlmittelzufuhr und/oder des Anschlusses für die Kühlmittelabfuhr jeweils eine Kammer, insbesondere eine Ringkammer ausgebildet ist. Bei einer derart ausgestalteten Wechselvorrichtung ist die für das Ausrichten der Blaslanze des Kupplungskopfs erforderliche Zeit auf ein Minimum reduziert, da es in diesem Fall nicht mehr erforderlich ist, den Ein- bzw. Auslaß des Kühlmantels exakt gegenüber dem entsprechenden Anschluß des Kupplungskopfes zu positionieren.

Eine sowohl hinsichtlich des für den Kupplungskopf erforderlichen Bauraums als auch hinsichtlich der Herstellbarkeit der Blaslanze kostengünstige Ausgestaltung der Erfindung ist dadurch gekennzeichnet, daß sowohl der Einlaß als auch der Auslaß des Kühlmantels auf einer Umfangsfläche der Blaslanze münden.

Um ein ungewolltes Herausfallen der Blaslanze aus dem Kupplungskopf zu vermeiden, sollte die Blaslanze mit dem Kupplungskopf lösbar verriegelbar sein. Dies kann auf einfache Weise dadurch erreicht werden, daß der Kupplungskopf mittels mindestens eines schwenkbaren an ihm befestigten Haken mit der Blaslanze verriegelbar ist, wobei der Haken während des Einschiebens der Blaslanze in die Aufnahme des Kupplungskopfes sich selbstätig in seine Verriegelungsstellung bewegt. Für den Fall, daß gleichzeitig die dem Anschluß für die Kühlmittelzufuhr zugeordnete Kammer die freie, endseitige Stirnfläche des der Aufnahme zugeordneten Endes der Blaslanze mindestens abschnittsweise umgibt, bewirkt die durch das Kühlmittel auf die Lanze in Richtung von deren Spitze ausgeübte Kraft, daß die Lanze spielfrei in dem Haken gehalten ist.

Schließlich ist es vorteilhaft, wenn der Rohreinsatz und das Blasrohr über mindestens eine Ringdichtung dicht miteinander verbunden sind, welche zwischen dem Rohransatz und dem Blasrohr angeordnet ist.

Nachfolgend wird die Erfindung anhand einer ein Ausführungsbeispiel darstellenden Zeichnung näher erläutert. Es zeigen:
Fig. 1 eine Wechselvorrichtung für eine Blaslanze in einer ausschnittsweisen, teilweise aufgebrochenen frontalen Ansicht;
Fig. 2 die Wechselvorrichtung nach Figur 1 in einer ausschnittsweisen, seitlichen Ansicht.

Die in den Figuren gezeigte Wechselvorrichtung für eine Blaslanze 1 weist einen Kupplungskopf 2 auf, der über eine Führung 3 höhen-, seiten- und winkelverstellbar an einem nicht gezeigten Gestell befestigt ist. Der Kupplungskopf 2 weist einen ersten Anschluß 4 für ein Blasfluid, insbesondere Sauerstoff, auf, der an der oberen Seite 5 des Kupplungskopfes 2 angeordnet ist. In den Anschluß 4 ist ein Rohreinsatz 6 eingepaßt, der mit seinem dem Innern des Kupplungskopfes 2 zugeordneten Ende 6a in eine Aufnahme 7 hineinreicht.

Die Aufnahme 7 des Kupplungskopfes ist zur Unterseite 8 des Kupplungskopfes 2 geöffnet. In die Aufnahme 7 ist von der Unterseite 8 her ein Ringeinsatz 9 eingesetzt, welcher sich mit seinem unteren Abschnitt trichterförmig zur Unterseite 8 hin erweitert. Im mittleren Abschnitt des Ringeinsatzes 9 ist eine Nut 9a eingeformt, welcher mit einer fensterartigen Öffnung 9b versehen ist. Ober- und unterhalb des Ringnut 9a sind Ringdichtungen 10,11 in dafür vorgesehene Nuten eingelegt.

Die Öffnung 9b des Ringeinsatzes 9 ist einem zweiten Anschluß zugeordnet, an den eine nicht gezeigte Kühlmittelabfuhrleitung anschließbar ist. Ein dritter Anschluß 13 ist oberhalb des zweiten Anschlusses 12 angeordnet und mündet ebenfalls in der Aufnahme 7. An den Anschluß 13 ist eine hier ebenfalls nicht gezeigte Kühlmittelzufuhrleitung anschließbar.

Die Blaslanze 1 weist ein innenliegendes Blasrohr 20 auf, dessen der Aufnahme 7 des Kupplungskopfes 2 zugeordneter Endabschnitt 21 aufgeweitet ist und eine gegenüber der Restlänge des Blasrohres vergrößerte Wandstärke aufweist. Mit seinem Endabschnitt 21 ist das Blasrohr 20 auf den Endabschnitt 6a des Rohreinsatzes 6 aufgeschoben, wobei drei in Achsrichtung des Rohrabschnitts 6 hintereinander angeordnete Ringdichtungen 23 die Abdichtung der ineinandergreifenden Abschnitte des Rohreinsatzes 6 und des Blasrohrs 20 gegenüber der Umgebung sicherstellen.

Das Blasrohr 20 ist in einen Kühlmantel 30 der Blaslanze 1 eingesetzt und lösbar mit diesem verbunden. Der Kühlmantel 30 weist eine sich koaxial zum Blasrohr 20 erstreckende, beabstandet zu diesem angeordnete Trennwand 31 auf, durch die eine erste Kammer 32 und eine zweite Kammer 33 innerhalb des Kühlmantels 30 abgeteilt sind. Mit der ersten Kammer 32 des Kühlmantels verbunden sind Einlaßöffnungen 34, welche am oberen, der Aufnahme 7 zugeordneten Ende der Blaslanze 1 eingeformt sind. Die zweite Kammer 33 mündet dagegen in Auslaßöffnungen 35, welche versetzt zur nicht gezeigten Spitze der Blaslanze 1 unterhalb einer zwischen den Einlaßöffnungen 34 und den Auslaßöffnungen 35 ausgebildeten ersten Dichtfläche 36 in den Kühlmantel 30 eingeformt sind. Die erste und die zweite Kammer 32, 33 des Kühlmantels sind im Bereich der nicht gezeigten Spitze der Blaslanze miteinander verbunden, so daß das Kühlmittel, welches durch die Einlaßöffnungen 34 in die erste Kammer 32 einströmt, entlang des Blasrohres 20 zur Spitze der Blaslanze 1 geleitet und von dort durch die Kammer 33 zurück zu den Auslaßöffnungen 35 gespült wird.

Bei in die Aufnahme 7 eingeschobener Blaslanze 1 liegt die Dichtung 10 des Ringeinsatzes 9 an der ersten Dichtfläche 36 der Blaslanze 1 an und dichtet die durch die Ringnut 9a gebildete Ringkammer 40 gegenüber einer zweiten, im oberen Bereich der Aufnahme 7 gebildeten Kammer 41 ab, welche mit dem Anschluß 13 für die Kühlmittelzufuhr verbunden ist. Die zweite Kammer 41 der Aufnahme 7 umgibt die endseitige Stirnfläche 42 der Biaslanze 1, so daß der Druck des in der Kammer 41 anstehenden Kühlmittels eine Kraft in Richtung der nicht gezeigten Spitze der Blaslanze 1 auf diese ausübt.

Ein unbeabsichtiges Herausfallen der Blaslanze 1 aus dem Kupplungskopf 2 wird durch seitlich von dem Kupplungskopf 2 und über Bolzen 50 schwenkbar an diesem befestigte Haken 51 verhindert. Die Haken 51 greifen mit ihren hakenförmig ausgebildeten Enden um die Enden von bolzenartigen Vorsprüngen 52, die an einen fest mit der Blaslanze 1 verbundenen Haltering 53 angeformt sind. Die Haken 51 weisen an ihrem unteren Ende eine Schrägfläche 54 auf. An den Schrägflächen 54 gleiten die Vorsprünge 52 während des Einschiebens der Blaslanze 1 in die Aufnahme 7 entlang, so daß der Haken 51 aus dem Vorschubweg geschwenkt wird, bis die Vorsprünge 52 die Spitze 55 passiert haben. Anschließend fällt der Haken 51 in seine Ausgangsstellung zurück. Durch die Druckbeaufschlagung der Kammer 41 mittels des Kühlmittels wird anschließend die Blaslanze 1 in die Hakenaufnahme der Haken 51 gedrückt und spielfrei in dieser gehalten.

Zum Auswechseln der Blaslanze 1 wird die Blaslanze 1 nach dem Abschalten der Kühlmittelzufuhr in der Kammer 41 in die Aufnahme 7 hineingeschoben, bis die Haken 51 frei verschwenkt werden können. Nach dem Wegschwenken der Haken 51 kann die Blaslanze ungehindert aus der Aufnahme 7 herausgezogen werden und durch eine neue Blaslanze 1 ersetzt werden.

## Patentansprüche

1. Wechselvorrichtung für eine Blaslanze (1), die ein Blasrohr (20) und einen das Blasrohr (20) umgebenden, mit Kühlmittel durchspülbaren Kühlmantel (30) aufweist, dessen Ein- und Auslaß (34,35) an dem einem Kupplungskopf (2) zugeordneten Ende der Blaslanze (1) angeordnet sind,
- wobei der Kupplungskopf (2) eine Aufnahme (7) aufweist, in die dieses Ende der Blaslanze (1) einführbar ist und die Anschlüsse (13,12,4) für die Kühlmittelzufuhr, die Kühlmittelabfuhr und die Blasfluidzufuhr umfaßt,
- wobei die Blaslanze (1) lösbar mit dem Kupplungskopf verkoppelbar ist, wobei mindestens der Einlaß (34) oder der Auslaß (35) des Kühlmantels (30) auf eine Umfangsfläche der Blaslanze (1) münden,
- wobei der dem Einlaß (34) oder Auslaß (35) jeweils zugeordnete Anschluß (13,12) auf einer der jeweiligen Umfangsfläche zugeordneten Seitenfläche der Aufnahme (7) mündet,
- wobei bei in die Aufnahme (7) des Kupplungskopfes (2) eingeführter Blaslanze (1) das Blasrohr (20) ineinandergreifend und dicht mit einem Rohransatz (6) der Aufnahme (7) verbunden ist, welcher an die Blasfluidversorgung angeschlossen ist,
- wobei bei in die Aufnahme (7) des Kupplungskopfes (2) eingeschobener Blaslanze (1) im Bereich des Anschlusses (13) für die Kühlmittelzufuhr und des Anschlusses (12) für die Kühlmittelabfuhr jeweils eine Kammer (40,41), insbesondere eine Ringkammer, ausgebildet ist,
und
- wobei die kammem (40,41) in Einschubrichtung der Blaslanze (1) übereinander angeordnet sind,
**dadurch gekennzeichnet**
- dass die untere kammer (40) durch eine im Kupplungskopf (2) im Bereich des unteren Anschlusses (12) ausgebildete Ringnut (9a) qebildet ist und
- dass oder- und unterhalb der Ringnut (9a) Ringdichtungen (10,11) in dafür vorgesehenen Nuten eingelegt sind, die sie in die Aufnahme (7) eingeschobenen Baslanze (1) radial gegen jeweils eine Umfangsfläche der Blaslanze (1) anliegen.

2. Wechselvorrichtung nach Anspruch 1,
**dadurch gekennzeichnet, daß** sowohl der Einlaß (34) als auch der Auslaß (35) des Kühlmantels (30) auf einer Umfangsfläche der Blaslanze (1) münden.

3. Wechselvorrichtung nach einem der voranstehenden Ansprüche, **dadurch gekennzeichnet, daß** der Kupplungskopl (2) mittels mindestens eines schwenkbar an ihm befestigten Hakens (51) mit der Blaslanze (1) verriegelbar ist und daß der Haken (51) während des Einschiebens der Blaslanze (1) in die Aufnahme (7) des Kupplungskoples (2) sich selbstätig in seine Verriegelungsstellung bewegt.

4. Wechselvorrichtung nach Anspruch 3,
**dadurch gekennzeichnet, daß** die dem Anschluß (13) für die Kühlmittelzufuhr zugeordnete Kammer (41) die freie endseitige Stirnfläche (42) des der Aufnahme (7) zugeordneten Endes der Blaslanze (2) mindestens abschnittsweise umgibt.

5. Wechselvorrichtung nach einem der voranstehenden Ansprüche,
**dadurch gekennzeichnet, daß** der Rohraunsatz (6) und das Blasrohr (20) der Blaslanze (1) über mindestens eine Ringdichtung (23) dicht miteinander verbunden sind.

## Claims

1. An exchange device for a blow lance (1) comprising a blow pipe (20) and a cooling jacket (30) surrounding the blow pipe (20), with cooling water able to flow through said cooling jacket (30) whose inlet and outlet (34, 35) are arranged at that end of the blow lance (1) associated with a coupling head (2),
- with the coupling head (2) comprising a seat (7) into which this end of the blow lance (1) is insertable, comprising the connections (13, 12, 4) for the coolant supply, the coolant removal and the blow fluid supply,
- with the blow lance (1) being disengageably couplable to the coupling head, with at least the inlet (34) or the outlet (35) of the cooling jacket (30) leading to a circumferential face of the blow lance (1),
- with the connection (13, 12) associated respectively with the inlet (34) or outlet (35) leading to a lateral face of the seat (7), said lateral face being associated with the respective circumferential face,
- wherein with the blow lance (1) inserted into the seat (7) of the coupling head (2), the blow pipe (20) is connected in an interlocking and tightly fitting manner with a pipe lug (6) of the seat (7), said pipe lug (6) being connected to the blow fluid supply,
- wherein with the blow lance (1) inserted into the seat (7) of the coupling head (2) in the region of the connection (13) for the coolant supply and the connection (12) for the coolant removal, in each instance a chamber (40, 41) in particular a ring chamber is formed, and
- wherein the chambers (40, 41) are arranged over one another in an inserting direction of the blow lance (1),
**characterized in**
- **that** the lower chamber (40) is formed by means of an annular groove (9a) formed in the coupling head (2) in a region of the lower connection (12), and
- **that** above and below the annular groove (9a), annular seals (10, 11) are positioned in grooves provided therefor, which with the blow lance (1) being inserted in the seat (7), lie radially against respectively one circumferential surface of the blow lance (1).

2. An exchange device according to claim 1, **characterized in that** both the inlet (34) and the outlet (35) of the cooling jacket (30) discharge onto a circumferential face of the blow lance (1).

3. An exchange device according to one of the preceding claims, **characterized in that** the coupling head (2) is lockable to the blow lance (1) by means of at least one hook (51) swivellably attached to said coupling head (2), and that the hook (51) during insertion of the blow lance (1) into the seat (7) of the coupling head (2), automatically moves into its locked position.

4. An exchange device according to claim 3, **characterized in that** the chamber (41) associated with the connection flange (13) for the coolant supply, at least in some sections, surrounds the free end face (42) of that end of the blow lance (2) associated with the seat (7).

5. An exchange device according to one of the preceding claims, **characterized in that** the pipe lug (6) and the blow pipe (20) of the blow lance (1) are tightly interconnected via at least one annular seal (23).

## Revendications

1. Dispositif de remplacement d'une lance de soufflage (1), qui comporte un tube de soufflage (20) et une chemise de refroidissement (30) entourant le tube de soufflage (20) et pouvant être parcourue par un agent réfrigérant, chemise dont l'entrée et la sortie (34, 35) sont disposées sur une extrémité de la lance de soufflage (1), qui est associée à une tête de couplage (2),
- dans lequel la tête de couplage (2) comporte un logement (7), dans lequel cette extrémité de la lance de soufflage (1) peut être introduite et qui comprend des raccords (13, 12, 4) pour l'amenée de l'agent réfrigérant, l'évacuation de l'agent réfrigérant et l'amenée du fluide de soufflage,
- dans lequel la lance de soufflage (1) peut être couplée de façon amovible à la tête de couplage, l'entrée (34) ou la sortie (35) de la chemise de refroidissement (30) débouchant dans une surface périphérique de la lance de soufflage (1),
- dans lequel le raccord (13, 12), qui est associé respectivement à l'entrée (34) ou à la sortie (35), débouche dans une surface latérale du logement (7), qui est associée à la surface périphérique respective,
- dans lequel, lorsque la lance de soufflage (1) est introduite dans le logement (7) de la tête de couplage (2), le tube de soufflage (20) est relié par emboîtement et d'une manière étanche à un embout tubulaire (6) du logement (7), qui est raccordé à l'alimentation en fluide de soufflage,
- dans lequel, lorsque la lance de soufflage (1) est insérée dans le logement (7) de la tête de couplage (2), respectivement une chambre (40, 41), notamment une chambre annulaire, est formée dans la zone du raccord (13) pour l'amenée de l'agent réfrigérant et dans la zone du raccord (12) pour l'évacuation de l'agent réfrigérant, et
- dans lequel les chambres (40, 41) sont disposées d'une manière superposée dans la direction d'insertion de la lance de soufflage (1),
**caractérisé en ce que**
- que la chambre inférieure (40) est formée par une gorge annulaire (9a) réalisée dans la tête de couplage (2), dans la zone du raccord inférieur (12), et
- qu'au-dessus et au-dessous de la gorge annulaire (9a) sont insérés, dans des gorges prévues à cet effet, des garnitures d'étanchéité annulaires (10, 11), qui lorsque la lance de soufflage (1) est insérée dans le logement (7) s'appliquent radialement contre respectivement une surface périphérique de la lance de soufflage (1).

2. Dispositif de remplacement selon la revendication 1, **caractérisé en ce que** l'entrée (34) ainsi que la sortie (35) de la chemise de refroidissement (30) débouchent sur une surface périphérique de la lance de soufflage (1).

3. Dispositif de remplacement selon l'une quelconque des revendications précédentes, **caractérisé en ce que** la tête de couplage (2) peut être verrouillée avec la lance de soufflage (1) au moyen d'au moins un crochet (51) fixé sur la tête à pivotement et **en ce que** le crochet (51) se déplace automatiquement dans sa position de verrouillage au cours du glissement de la lance de soufflage (1) dans le logement (7) de la tête de couplage (2).

4. Dispositif de remplacement selon la revendication 3, **caractérisé en ce que** la chambre (41) affectée au raccord (13) pour l'acheminement de l'agent réfrigérant entoure la surface d'extrémité frontale libre (42) de l'extrémité de la lance de soufflage (1) affectée au logement (7), au moins par sections.

5. Dispositif de remplacement selon l'une quelconque des revendications précédentes, **caractérisé en ce que** l'embout tubulaire (6) et le tube de soufflage (20) de la lance de soufflage (1) sont raccordés l'un à l'autre de manière étanche via au moins une garniture d'étanchéité annulaire (23).
